# EUROPÄISCHE PATENTANMELDUNG

(11) **EP 0 845 652 A2**
(43) Veröffentlichungstag der Anmeldung: **03.06.1998**
(21) Anmeldenummer: 97120954.9
(22) Anmeldetag: 10.04.1995
(51) Int. Cl.: F42D 1/055

(54) **Sprengkette**

(30) Priorität: 02.05.1994 DE 4415388
(62) Teilanmeldung aus: 95105373.5
(71) Anmelder: EURO-Matsushita Electric Works Aktiengesellschaft, 83601 Holzkirchen (DE)
(72) Erfinder: Ritter, Heinz Dipl.-Phys., 86956 Schongau (DE); Steinbichler, Wolf Dipl.-Ing., 83075 Bad Feilnbach (DE)
(74) Vertreter: Strehl Schübel-Hopf & Partner

(57) **Zusammenfassung**

Eine Sprengkette zum Einsatz insbesondere im Bergbau weist eine Vielzahl von Zündstufen **S1**, **S2**, ... auf, deren jede eine zwischen zwei Versorgungsleitungen **A**, **0** liegende Serienschaltung aus einem Thyristor **T** und einer Zündeinrichtung **Z1** enthält. Die Signalspannung für den Thyristor **T** jeder Stufe wird dabei allein aus dem Schaltzustand des Thyristors **T** der jeweils vorherigen Stufe abgeleitet. Dadurch wird die Weiterleitung der Aktivierung von Stufe zu Stufe unabhängig von der Zündeinrichtung **Z1**, insbesondere unabhängig davon, ob überhaupt ein Zünder angeschlossen ist und ob dieser bei Aktivierung ordnungsgemäß hochohmig wird oder nicht. Auf diese Weise werden Fehler bekannter Schaltungen vermieden, die dazu führen können, daß beim Einschalten der Stromversorgung die Sprengung nicht nur an der ersten Zündstufe sondern gleichzeitig an der Stelle eines fehlenden Zünders beginnt oder daß die Sprengfolge an der Stelle eines nicht ordnungsgemäß funktionierenden Zünders endet oder daß es zu unzulässigen Verzögerungen und damit einer zu starken Verkürzung des Abstandes zwischen der elektrischen Sequenz und der Explosionswelle und unerwünschten Änderungen in der durch die Sprengfolge ausgelösten Druckwelle kommt.

## Beschreibung

Die Erfindung betrifft eine Sprengkette mit einer Vielzahl von der Reihe nach anzusteuernden Zündstufen, denen jeweils Sprengsätze zugeordnet sind. Derartige Sprengketten finden insbesondere im Bergbau Anwendung, wobei am Abbaustoß beispielsweise hundert oder mehr Bohrlöcher angebracht, in jedes ein Sprengsatz mit einem zugehörigen Zünder eingesetzt und die Bohrlöcher mit Stopfen verschlossen werden. Um einen wirksamen Abbau zu gewährleisten, kommt es darauf an, daß die Sprengsätze in vorgegebener Reihenfolge nacheinander detonieren, wobei der Zeitabstand zwischen aufeinanderfolgenden Zündungen typisch zwischen 30 und 50 ms liegt.

Aus US-A-4 099 467 ist eine Sprengkette bekannt, bei der jede Zündstufe einen Zünder und einen mit diesem in Serie liegenden Thyristorschalter enthält, dessen Steuerelektrode mit dem Abgriff eines den Zünder der jeweils vorhergehenden Stufe enthaltenden Spannungsteilers verbunden ist. Wird der vorhergehende Zünder aktiviert, so ändert sich sein Widerstand von einem zunächst geringen Wert auf praktisch unendlich, wodurch der Thyristorschalter der folgenden Stufe durchschaltet und der nächste Stromimpuls den mit ihm in Serie liegenden Zünder auslöst.

Parallel zu jedem Zünder liegt eine Schmelzsicherung, die dafür sorgen soll, daß die für die Auslösung der nächsten Stufe und damit für die Weiterschaltung der Sprengkette erforderliche Widerstandsänderung auch dann eintritt, wenn an einer Stelle kein Zünder vorhanden ist. Diese Schmelzsicherung bildet jedoch eine Kurzschlußbrücke und erhöht den Strombedarf beträchtlich.

Eine weitere Schwierigkeit besteht darin, daß eine derartige Schmelzsicherung ein zusätzliches, in jede Zündstufe einzufügendes diskretes Bauelement darstellt. Wird die Sicherung in einer gedruckten Schaltung durch einen schwachen Leiterbahnabschnitt verwirklicht, so sind bei Herstellung der gedruckten Schaltung genaue Toleranzen einzuhalten, was zu einer Verteuerung führt.

Ist ein Zünder zwar angeschlossen, jedoch in der Weise fehlerhaft, daß er trotz Auslösung nicht sofort, sondern erst beim Detonieren der zugeordneten Sprengladung (üblicherweise zwischen 0,5 und 1,5 s später) hochohmig wird, so resultiert dies in einer übermäßig langen Verzögerung innerhalb der Sprengkette, so daß sich die Druckwelle am Abbaustoß nicht in der programmierten Weise ausbreiten kann. In einem solchen Fall verringert sich auch die Zuverlässigkeit der Sprengkette erheblich, da der Abstand zwischen der elektrischen Sequenz und der Explosionswelle stark verkürzt wird.

Ähnliche Probleme bestehen bei der aus US-A-4 760 791 bekannten Sprengkette. Hier ist zu jedem Zünder ein Transistor parallel geschaltet, der bei fehlendem Zünder an dessen Stelle Strom führt und verhindert, daß die Zündfolge an der Stelle eines fehlenden Zünders unterbrochen wird. Zu der Parallelschaltung aus Zünder und Transistor liegt ferner eine Schmelzsicherung in Serie, die verhindern soll, daß ein nicht ordnungsgemäß sofort hochohmig werdender Zünder die Impulsweitergabe bis zur eigentlichen Detonation verzögert. Die oben beschriebenen Schwierigkeiten sind auch bei dieser bekannten Sprengkette gegeben.

Ein noch gravierenderes Problem besteht darin, daß ein weiterer Transistor so benutzt wird, daß er beim bestimmungsgemäßen Betrieb der Schaltung durchlegiert, um eine Kurzschlußverbindung für den Zündstromimpuls herzustellen. Da hierbei der Transistor zerstört wird, läßt sich an der bekannten Sprengkette keine Funktionsprüfung vor dem eigentlichen Einsatz durchführen. Ebensowenig ist eine Wiederverwendung des elektronischen Schaltungsteils der Sprengkette möglich. Schließlich besteht die Gefahr, daß die nur wenig belastbaren Basisanbondungen dieses Transistors durch die erheblichen Ströme durchgebrannt werden, noch bevor der Zünder aktiviert ist.

Außerdem ist es erforderlich, am Anfang der Kette ein eigenes Aktivierungsglied einzufügen, so daß es nicht möglich ist, Sprengketten gewünschter Länge einfach durch Abschneiden von einer größeren Länge oder Aneinanderfügen kürzerer Stücke herzustellen.

In DE-B-2 356 875 ist eine weitere Sprengkette beschrieben, bei der jede Zündstufe außer dem eigentlichen Zünder einen Oszillator, einen Frequenzteiler und zwei Treiberstufen enthält. Der von der jeweils vorhergehenden Zündstufe kommende Auslöseimpuls betätigt die erste Treiberstufe, die ihrerseits einen Schalter für die Ansteuerung des Oszillators, des Frequenzteilers und der zweiten Treiberstufe schließt. Der Ausgang des Frequenzteilers liefert das Auslösesignal für die in der Sprengkette nachfolgende Zündstufe, während die zweite Treiberstufe einen weiteren Schalter betätigt, über den der Zünder aktiviert wird. Ferner enthält jede Zündstufe einen Kondensator zur Speicherung der gesamten für die Zündung erforderlichen Energie.

Die Impulsweitergabe erfolgt zwar hier unabhängig vom Vorhandensein und von der Funktionsfähigkeit des Zünders; die Schaltung erfordert aber einen für praktische Sprengketten nicht vertretbaren Schaltungsaufwand.

Aus DE-B-1 287 495 ist eine Sprengkette mit den jeweils im ersten Teil des Anspruchs 1 angegebenen Merkmalen bekannt, bei der die Weitergabe des Steuersignals von einer Zündstufe zur nächsten allein durch die Änderung des Schaltzustandes des in jeder Stufe vorgesehenen Halbleiterschalters bewirkt wird. Diese Sprengkette bleibt daher auch dann funktionsfähig, wenn einzelne Zünder fehlen oder nicht ordnungsgemäß hochohmig werden. Da jeder Halbleiterschalter nur dann leitend werden und die ihm zugeordnete Zündeinrichtung aktivieren kann, wenn der Halbleiterschalter der vorhergehenden Stufe geschaltet hat, wird die vorgesehene Zündfolge zwangsläufig eingehalten. Fehlerhafte Bestückung der Sprengkette kann nicht dazu führen, daß beim Einschalten der Stromquelle die Sprengkette etwa an zwei verschiedenen Stellen gleichzeitig zu zünden beginnt.

Die bekannte Sprengkette erfordert aber in jeder Zündstufe mindestens einen Kondensator für die Impulsweitergabe von einer Zündstufe zu nächsten erfordert. Wegen dieser Kondensatoren läßt die bekannte Schaltung nicht vollständig integrieren.

Außerdem benötigt auch diese Schaltung ein eigenes, der ersten Zündstufe vorgeschaltetes Schaltglied zur Initiierung der Kette, so daß sie sich - jedenfalls an der Seite der ersten Zündstufe - nicht beliebig verlängern oder verkürzen läßt.

Eine Aufgabe der Erfindung besteht darin, eine Sprengkette anzugeben, die den Vorteil der bekannten Schaltung aufweist, daß sie auch dann ordnungsgemäß arbeitet, wenn an einzelnen Stellen ein Zünder nicht vorgesehen oder fehlerhaft ist, die aber ohne eigenes Anfangs-Schaltungsglied auskommt.

Die Lösung dieser Aufgabe ist in Anspruch 1 angegeben. Bei dieser Lösung können alle Zündstufen oder Zündstufenpaare identisch aufgebaut sein; trotzdem beginnt die Zündung beim Einschalten der Stromquelle an der ersten Zündstufe der Kette, ohne daß besondere Maßnahmen für die Initialzündung erforderlich wären.

Ein Ausführungsbeispiel der Erfindung wird nachstehend anhand der Zeichnung näher erläutert, die einen Teil einer Sprengkette zeigt.

Bei der dargestellten Sprengkettenschaltung liegen die einzelnen Zündstufen **S1**, **S2**, ... parallel zueinander und jeweils zwischen zwei Versorgungsleitungen **A** und **0**, die an dem in der Zeichnung rechten Ende an eine (nicht gezeigte) Gleichstromquelle angeschlossen sind. Die Gleichstromquelle erzeugt eine Ausgangsspannung von 50 V auf der Leitung **A** gegenüber der geerdeten Leitung **0**.

Jede der identisch aufgebauten Zündstufen **S1**, **S2**, ... enthält eine zwischen den Versorgungsleitungen **A**, **0** liegende Serienschaltung aus einem Thyristor **T** und einer Zündeinrichtung **ZE**, die zwei in Serie geschaltete Zünder **Z1**, **Z2** aufweist. Jeder Zünder **Z1**, **Z2** dient zur Auslösung einer (nicht gezeigten) Sprengladung. In den hier beschriebenen Schaltungen werden Zünder mit einer eingebauten Verzögerung von 0,5 bis 1,5 s verwendet.

Die Steuerelektrode des Thyristors **T** liegt über eine Zenerdiode **ZD** (Zenerspannung: 35 V) am Verbindungspunkt **P** zwischen einem Widerstand **R1** (2,2 KΩ), der mit seinem anderen Ende an die Versorgungsleitung **A** angeschlossen ist, und einem zur vorhergehenden Zündstufe **S1** gehörigen Kondensator **C** (22 µF), der mit seiner anderen Elektrode an die Versorgungsleitung **0** angeschlossen ist. Der Verbindungspunkt **P** ist ferner über eine Diode **D** mit dem Verbindungspunkt zwischen dem Thyristor **T** und der Zündeinrichtung **ZE** der jeweils vorherigen Zündstufe verbunden. Zwischen Steuerelektrode und Kathode des Thyristors **T** ist ein Widerstand **R2** (100 Ω) eingeschaltet. Ein weiterer Widerstand **R3** (5 Ω) liegt zwischen dem Verbindungspunkt der Kathoden des Thyristors **T** und der Diode **D** einerseits und der Zündeinrichtung **ZE**. Ein vierter Widerstand **R4** (470 Ω) überbrückt die Zündeinrichtung **ZE**.

Die Widerstände **R1** und **R4** sind so bemessen, daß bei Anlegen der Spannung von 50 V an die Leitung **A** das Potential am Verbindungspunkt **P** nicht ausreicht, um den Thyristor **T** der Stufe **S2** durchzuschalten. Erst dann, wenn der Thyristor **T** der vorhergehenden Stufe **S1** leitet, gelangt der Punkt **P** auf ein Potential (50 V minus dem Spannungsabfall am Thyristor **T** und an der Diode **D**), bei dem sich der Kondensator **C** über den Widerstand **R1** auf einen so hohen Wert aufladen kann, daß die Zündspannung für den Thyristor **T** der Stufe **S2** erreicht wird. Dieser Wert beträgt unter Berücksichtigung der Zenerspannung (35 V) der Zenerdiode **ZD** etwa 15 V, was zum Durchschalten des Thyristors **T** ausreicht.

Die Verzögerung, mit der der Thyristor **T** der Stufe **S2** nach dem Durchschalten des Thyristors **T** der Stufe **S1** leitend wird, richtet sich nach der Zeitkonstante des aus dem Widerstand **R1** und dem Kondensator **C** gebildeten RC-Glied. Durch entsprechende Dimensionierung läßt sich die üblicherweise gewünschte Verzögerung von 30 bis 50 ms erreichen.

Wie aus der obigen Beschreibung hervorgeht, ist die Weitergabe des Auslöseimpulses von Stufe zu Stufe mit der angegebenen Verzögerungszeit von der Zündeinrichtung **ZE** unabhängig. Das bedeutet, daß die Schaltung auch dann ordnungsgemäß arbeitet, wenn bei einer oder einigen Zündstufen vergessen wurde, eine Zündeinrichtung einzufügen.

Das gleiche gilt, wenn eine Zündeinrichtung zwar vorhanden ist, aber nicht ordnungsgemäß arbeitet und nicht sofort bei Beaufschlagung hochohmig wird. In diesem Fall würde der Zünder seinen sehr niedrigen ursprünglichen Widerstand so lange beibehalten, bis die eigentliche Sprengladung explodiert (und damit den Zünder zerstört). In der Praxis hat sich gezeigt, daß einige Prozent sämtlicher Zünder ein derartiges Verhalten zeigen.

Legt man zwei Zünder **Z1**, **Z2** in Serie, wie dies in Der Zeichnung angenommen ist, so ist die Wahrscheinlichkeit, daß beide Zünder dieses Fehlverhalten zeigen, außerordentlich gering. Dadurch läßt sich praktisch mit Sicherheit vermeiden, daß während der gesamten Zeitspanne vom Durchschalten des Thyristors **T** bis zur Detonation der Sprengladung (also etwa 0,5 bis 1,5 s lang) Kurzschlußstrom aus der Stromquelle entnommen wird. Der Widerstand **R3** ist dabei für den sehr seltenen Fall vorgesehen, daß die beiden in Serie liegenden Zünder **Z1**, **Z2** gleichzeitig hochohmig werden.

Bei der in der Zeichnung dargestellten Sprengkette nach sind sämtliche Zündstufen **S1**, **S2**, ... identisch aufgebaut. Es ist daher möglich, Sprengketten mit einer gewünschten Anzahl von Zündstufen durch einfaches Abschneiden von einer größeren Länge herzustellen. In diesem Fall fehlt bei der in der Zündfolge ersten Stufe (**S1**) der sonst in der vorherigen Stufe gelegene Kondensator **C** zur Erzeugung der Zündspannung. Die Zündung der ersten Stufe **S1** erfolgt ohne Verzögerung mit dem Anlegen der Versorgungsspannung an die Leitung **A** über die Zenerdiode **ZD** und den Widerstand **R3**, da die Schaltungselemente **D**, **R3** und **R4** einer vorherigen Stufe nicht vorhanden sind.

Die in der vorstehenden Figurenbeschreibung jeweils in Klammern angegebenen Dimensionierungen der verschiedenen Schaltungselemente stellen nur typische Werte eines Ausführungsbeispiels dar.

## Patentansprüche

**1.** Sprengkette mit nacheinander anzusteuernden Zündstufen (**S1**, **S2**, **S3**, ...), wobei
jede Zündstufe (**S1**, **S2**) eine Zündeinrichtung (**ZE**) aufweist, die zum Zünden mindestens eines Sprengsatzes mit dem Ausgangskreis eines Halbleiterschalters (**T**) in Serie liegt, und zu der Zündeinrichtung (**ZE**) ein erster Widerstand (**R4**) parallel geschaltet ist,
die jeweils aus einer Zündeinrichtung (**ZE**) und einem Halbleiterschalter (**T**) gebildeten Serienschaltungen zwischen an eine Stromquelle angeschlossenen Versorgungsleitungen (**A**, **B**, **0**) parallel geschaltet sind, und
das Steuersignal für den Halbleiterschalter (**T**) jeder Zündstufe (**S2**, **S3**, ...) die Spannung eines Kondensators (**C**) ist, der sich im leitenden Zustand des Halbleiterschalters (**T**) der jeweils vorherigen Zündstufe (**S1**, **S2**, ...) auflädt,
dadurch **gekennzeichnet**,
daß der Kondensator (**C**) in Serie mit einem zweiten Widerstand (**R1**) zwischen den Versorgungsleitungen (**A**, **0**) liegt,
daß der Verbindungspunkt (**P**) zwischen dem Kondensator (**C**) und dem zweiten Widerstand (**R1**) jeder Zündstufe (**S2**, **S3**, ...) über eine Diode (**D**) mit dem Verbindungspunkt zwischen dem Halbleiterschalter (**T**) und dem ersten Widerstand (**R4**) der jeweils vorherigen Zündstufe (**S1**, **S2**, ...) verbunden ist, und
daß der erste und der zweite Widerstand (**R4**, **R1**) so bemessen sind, daß sich der Kondensator (**C**) auf eine zum Schalten des Halbleiterschalters (**T**) der betreffenden Zündstufe (**S2**, **S3**, ...) erforderliche Spannung nur dann auflädt, wenn der Halbleiterschalter (**T**) der vorhergehenden Zündstufe (**S1**, **S2**, ...) leitet.

**2.** Sprengkette nach Anspruch 1, wobei die Stromquelle zwischen den Versorgungsleitungen (**A**, **0**) eine Gleichspannung erzeugt und sämtliche Zündstufen (**S1**, **S2**, **S3**, ...) parallel geschaltet sind.

**3.** Sprengkette nach Anspruch 1 oder 2, wobei jede Zündeinrichtung (**ZE**) zwei Zünder (**Z1**, **Z2**) in Serie enthält.

**9.** Sprengkette nach einem der vorhergehenden Ansprüche, wobei jede Zündeinrichtung (**ZE**) zwei parallel geschaltete Zünder (**Z1**, **Z3**) enthält.
